# EUROPÄISCHE PATENTSCHRIFT

(11) **EP 1 121 880 B1**
(45) Veröffentlichungstag und Bekanntmachung des Hinweises auf die Patenterteilung: **03.11.2004**
(21) Anmeldenummer: 01100497.5
(22) Anmeldetag: 09.01.2001
(51) Int. Cl.: A47C 23/00

(54) **Lagerelement für Sitz- oder Liegeflächen**
Supporting element for sitting or lying surfaces
Elément de support pour surfaces de couchage ou d'assise

(30) Priorität: 31.01.2000 DE 20001616 U
(43) Veröffentlichungstag der Anmeldung: 08.08.2001
(73) Patentinhaber: Froli Kunststoffwerk Heinrich Fromme OHG, 33758 Schloss Holte-Stukenbrock (DE)
(72) Erfinder: Fromme, Heinrich, 33758 Schloss Holte-Stukenbrock (DE)
(74) Vertreter: Strauss, H.-J., Dr.

(56) Entgegenhaltungen:
- WO-A-99/03379
- DE-A- 3 708 594
- DE-U- 9 412 330
- DE-U- 29 712 721
- US-A- 5 588 165

## Beschreibung

Die Erfindung betrifft ein Lagerelement für Sitz- oder Liegeflächen mit Fußteil und Auflageteller sowie einem Federkörper zwischen beiden, wobei mehrere derartiger Lagerelemente mit ihren Fußteilen insbesondere in Reihen und Spalten auf einer Unterlage angeordnet und auf dieser abgestützt sind und mit ihren Auflagetellern mindestens einen Teil der Sitz- oder Liegefläche überdeckend eine Auflagefläche für eine Polsterauflage, beispielsweise für eine Matratze, bilden. und wobei die Auflageteller (4) derart ausgebildet sind, dass bei Belastung die Polsterauflage (2) auf den Auflagetellern (4) aufliegt und bei Entlastung über deren Auflagefläche (6: 25.1) angehoben ist Aus dem Stand der Technik sind derartige Lagerelemente bekannt, die über Auflageteller verfügen mit einer im wesentlichen runden, ovalen oder quadratischen Auflagefläche, auf die eine Polsterauflage aufgelegt wird. Dabei versteht es sich von selbst, dass eine Vielzahl derartiger Lagerelemente auf einem Lattenrahmen eines Bettgestellrahmens angeordnet, eine federnde Auflagefläche für eine Matratze ergibt, die entsprechend der sich ergebenden Belastungen nachgibt. Dabei ist dieses Nachgeben durch die in Einzelelemente aufgelöste Auflagefläche entsprechend der sich ergebenden Belastungen so verteilt, dass sich eine physiologisch günstige Liegehaltung ergibt. Gleiches gilt auch für andere Polsterflächen, etwa für Sitzflächen, wobei die Lagerelemente auch auf plattigen Unterlagen angeordnet sein können. Als nachteilig wird hierbei angesehen, dass sich bei der auf den einzelnen Auflageflächen der Auflageteller liegenden Matratze in stark beanspruchten Druckbereichen des Liege- bzw. Sitzfeldes, bedingt durch die anliegenden Auflageteller, Eindrücke bilden, in denen diese auch bei entlasteter Matratze an deren Rückseite anliegen, so dass trotz in den Auflagetellern vorgesehenen Öffnungen die gewünschte Hinterlüftung der Matratze und somit auch eine Abfuhr anfallender Feuchtigkeit nur äußert eingeschränkt möglich ist. Bei Lattenrosten treten ähnliche Probleme auf; zu deren Lösung wurden die Latten nach DE 37 08 594 A1 mit strangförmigen Zwischenfederelementen versehen, um so ein Abheben bei Entlastung zur Verbesserung der Hinterlüftung zu erreichen. Diese Ausbildung ist jedoch auf Lattentroste beschränkt. Derartige Lagerkörper für aufgelegte Matratzen beschreiben die WO 99 03379 und die DE 297 12 712; zur Verbesserung der Hinterlüftung werden bei diesen Lagerkörpern auch die Matratzen abgehoben, jedoch sind die so ausgebildeten Lagerkörper komplex in ihrer Herstellung.

Daraus ergibt sich die der Erfindung zugrundeliegende Aufgabe ein gattungsgemäßes Lagerelement für Sitz- oder Liegeflächen derart weiter zu bilden, dass bei ihrer Anordnung in Reihen und Spalten auf einer Unterlage die verbesserte Hinterlüftung der Matratze mit wirtschaftlich herstellbaren und sicher einsetzbaren Lagerelementen erreicht wird.

Diese Aufgabe wird erfindungsgemäß durch die kennzeichnenden Merkmale des Hauptanspruchs gelöst; vorteilhafte Weiterbildungen und bevorzugte Ausführungsformen beschreiben die Unteransprüche.

Nach der Erfindung ist der Auflageteller des Lagerelements mit mindestens einem Hubelement versehen, das mit zumindest einer Feder zusammenwirkt, und das zumindest einen Stützkörper aufweist, dessen Oberfläche mit der Polsterauflage zusammenwirkt. Vorteilhaft ist das Hubelement als separates Kunststoff-Spitzgussteil in den Auflageteller eingesetzt und erstreckt sich brückenartig über die Auflagefläche des Auflagetellers, der dabei vorteilhaft eine derartige Ausnehmung, Einnehmung oder Ausformung aufweist, so dass bei Belastung die Brücke des Hubelements bündig in der Auflagefläche liegt. Dabei bildet die Brücke den Stützkörper und hebt mit seiner Oberfläche bei Entlastung der Polsterauflage diese über die Auflagefläche des Auflagetellers hinaus. Vorteilhaft weist der Auflageteller im Bereich der Überbrückung eine derartige Ausformung auf, dass die Brücke des Hubelementes bei belasteter Polsterauflage bündig in der Auflagefläche liegt.

Bei dieser Ausbildung liegt das belastete Hubelement mit der Oberfläche des Stützkörpers auf oder in dem Auflageteller. Bei Entlastung der Polsterauflage wird das Hubelement infolge des Zusammenwirkens mit der Feder angehoben, so dass sich die Oberfläche des Stützkörpers über die Auflagefläche des Auflagetellers erhebt. Die Feder/-n ist/sind dabei so ausgelegt, dass die Polsterauflage nach Entlastung des Stützkörpers des Hubelements mitgenommen, von der Auflagefläche des Auflagetellers abgehoben wird. Durch dieses selbsttätige Abheben bildet sich bei Entlastung ein Spalt auf der Rückseite der Polsterauflage zwischen deren Unterfläche und den Auflageflächen der Auflageteller aus, in dem zur verbesserten Hinterlüftung nunmehr Luft zirkulieren kann. Dadurch wird beispielsweise erreicht, dass von der Polsterauflage, etwa der Matratze aufgenommene Feuchtigkeit schneller aus deren Kern entweichen kann, wodurch zum einen der Hygiene Rechnung getragen, zum anderen aber auch die Lebensdauer einer Polsterauflage wesentlich verlängert wird.

Dabei weist die Oberfläche des Stützkörpers des Hubelements einen Flächeninhalt auf, der wesentlich geringer ist, als der Flächeninhalt der Auflagefläche des Auflagetellers. Diese Ausbildung hat zur Folge, dass die durch diese Oberfläche abgedeckte Rückseitenfläche der Polsterauflage deutlich kleiner ist, als die abgedeckte Fläche der Polsterunterlage, läge diese vollflächig auf den Auflagetellern auf. So wird zum einen die verfügbare Austauschfläche wesentlich vergrößert; zum anderen wird durch dieses Abheben die Spaltweite vergrößert, was die Luftzirkulation vorteilhaft begünstigt.

Bei einer anderen möglichen Ausbildungsform ist in der Auflagefläche des Auflagetellers zumindest eine Einnehmung oder alternativ eine Ausnehmung vorgesehen. Bei Belastung wird so das Hubelement von dieser Einnehmung aufgenommen, oder es legt sich in die Ausnehmung. Somit wird bei dieser Ausbildung erreicht, dass das belastete Hubelement auf bzw. in dem Auflageteller liegt und die Oberfläche seines Stützkörpers im Wesentlichen bündig mit der Auflagefläche des Auflagetellers ist. Das Einwirken auf die entlastete Polsterauflage ermöglicht die Feder. Diese wird in einer Ausbildungsform durch den Federkörper des Lagerelements selbst gebildet.

Zur Festlegung des in die Auflagefläche des Auflagetellers integrierten Hubelementes an dem Lagerelement ist die in dem Auflageteller vorgesehene Einformung bzw. die Ausnehmung mit Rastmitteln zur Verrastung des Hubelements versehen. Dabei ist beispielsweise das Hubelement durch den Auflageteller geführt und sein oberhalb dieses Auflagetellers liegender Stützkörper kann mit seiner Oberfläche in gleicher Weise mit der Polsterauflage zusammenwirken und diese bei Entlastung über die Auflagefläche des Auflagetellers hinaus anheben.

Bei einer anderen Ausführungsform ist die mit dem Hubelement zusammenwirkende Feder gegen das Lagerelement abgestützt. Hierbei können zwischen dem Lagerelement und dem Hubelement angeordnete Knickarmoder Balgenfedern vorgesehen sein. Bei einer weiteren Ausführungsform ist die mit dem Hubelement zusammenwirkende Feder gegen den Auflageteller abgestützt. Vorteilhaft ist dabei eine Blattfeder vorgesehen, die mit einem Ende gegen den Auflageteller abgestützt ist und deren freies Ende den Stützkörper mit seiner Oberfläche bildet.

Bei einer bevorzugten Ausführungsform ist der Auflageteller mit paarweise angeordneten Hubelementen ausgestattet. Diese werden vorteilhaft spiegelbildlich zur Mitte angeordnet. In diesem Fall ist es vorteilhaft, wenn für die Hubelemente eines Hubelementen-Paares eine Feder vorgesehen ist, deren Mitte gegen den Auflageteller abgestützt ist und deren äußere, paarig ausgebildete Enden mit den Hubelementen zusammenwirkend, diese bei Entlastung so hochdrücken, dass die Oberflächen der beiden Stützkörper oberhalb der Auflagefläche des Auflagetellers liegen.

Vorteilhaft ist zumindest der Auflageteller als Kunststoff-Spritzgussteil ausgebildet; dies gewährleistet eine wirtschaftliche Fertigung. Zur Erhöhung der Stabilität des Auflagetellers selbst sind die freien Ränder des Auflagetellers als um etwa 90° aufgebogene Ränder ausgebildet; eine weitere Stabilitätserhöhung ist dadurch erreichbar, dass auch die Ränder der vorgesehenen Ausnehmungen diesen Aufbug aufweisen. Für eine rationelle Fertigung ist das Hubelement als Kunststoff-Spritzgussteil ausgebildet.

Die Erfindung wird an Hand der in den Figuren 1 bis 10 dargestellten Ausführungsbeispielen näher erläutert; dabei zeigen im Einzelnen:
- Fig. 1:: Ansicht eines Lagerelementes mit Hubelement auf Latte als Unterlage (perspektivische Darstellung);
- Fig. 2:: Lagerelement nach Fig. 1 (Seitensicht, geschnitten);
- Fig. 3:: Eine weitere Ausführungsform eines Lagerelements mit Hub element (Seitensicht, geschnitten)
- Fig. 4:: Eine weitere Ausführungsform eines Lagerelements mit Hub element (Seitensicht, geschnitten)
- Fig. 5:: Eine weitere Ausführungsform eines Lagerelements mit Hub element (Seitensicht, geschnitten);
- Fig. 6:: Eine weitere Ausführungsform eines Lagerelementes mit Hub element (Seitensicht, geschnitten)
- Fig. 7:: Eine weitere Ausführungsform eines Lagerelementes mit Hub element (Seitensicht, geschnitten)
- Fig. 8:: Eine weitere Ausführungsform eines Lagerelement mit Hub Element
Fig. 8a: Aufsicht (perspek. Schema),
Fig. 8b: Untersicht (perspek. Schema);
- Fig. 9:: Einzelheit Auflageteller ohne Hubelement,
Fig. 9a: Aufsicht, (perspek. Schema),
Fig, 9b: Untersicht, (perspek. Schema),
- Fig. 10:: Auflageteller mit Hubelement, Untersicht, (perspek. Schema).

Die Figuren 1 und 2 zeigen eine Ausführungsform eines Lagerelementes 1 für Sitz- oder Liegeflächen 2 das, wie in der Figur 2 zu erkennen ist, als Auflager für eine Matratze ausgebildet ist. Das Lagerelement 1 stützt sich auf einer Unterlage 3 ab, die als Latte oder als Platte o. dgl. ausgebildet sein kann. Dabei besteht das Lagerelement 1 im Wesentlichen aus einem Auflageteller 4 an dem an seiner Unterseite ein Federkörper 5 entweder angeformt oder angeknipst sein kann, und dessen freies Ende den Fuß 5.1 bildet oder mit einem Fuß versehen ist, wobei der Fuß 5.1 auf die Unterlage 3 auf- und dort ggf. festgesetzt ist. Eine Vielzahl derartiger Auflageteller 4 mit entsprechenden Federkörpern 5, die insbesondere in regelmäßigen Reihen auf der Unterlage 3 angeordnet sind, bilden eine flexible, gefedert gehaltene Fläche und somit eine Auflagefläche für eine Polsterauflage 2, beispielsweise eine Matratze. Ein derartiges nach dem Stand der Technik bekanntes Lagerelement wird dadurch weiter gebildet, dass der Auflageteller 4 mit einem Hubelement 7 versehen ist, dessen Stützkörper 9 mit seiner Oberfläche bei entlasteter Matratze 2 über die Auflagefläche 6 des Auflagetellers 4 hinaus ragt.

Diese Hubelemente 7 sind in der Darstellung mit seitlichen angeordneten, blattfederartigen Federn 7.1 versehen, die die Hubelemente 7 gegen den Auflageteller 4 abstützen, und die bewirken, dass das Hubelement 7 mit der Oberfläche seines Stützkörpers 9 die Polsterauflage 2 im entlasteten Zustand von der Auflagefläche 6 des Lagerelementes 1 abdrücken, so dass die entlastete Polsterauflage 2 in eine gegenüber der Auflagefläche 6 erhöhte Stellung gebracht wird. So entsteht spaltartiger Belüftungsraum unter der Polsterauflage 2, der eine hinreichende Luft-Zirkulation zwischen den Auflageflächen 6 der Auflageteller 4 und der Unterseite 8 der Polsterauflage 2 ermöglicht.

Dabei weist der Stützkörper 9 des Hubelements 7 eine Oberfläche auf, deren Flächeninhalt wesentlich geringer ausgebildet ist als der der Auflagefläche 6 des Auflagetellers 4. Das Hubelement 7 ist dabei in seiner Ausgestaltung brückenartig ausgebildet (Fig. 6) und erstreckt sich über die Auflagefläche 6 des Auflagetellers 4, über die es sich bei Entlastung erhebt.

In vorteilhafter Weiterbildung insbesondere des Hubelementes 7 ist dieses in der Auflagefläche 6 des Auflagetellers 4 so integriert, dass die Oberfläche seines Stützkörpers 9 bei Belastung in der Auflagefläche 6 liegt. Wie die Figuren 1 und 2 weiter zeigen, ist hierzu im Bereich der Auflagefläche 6 eine Nut 10 eingewölbt, in die das Hubelement 7 greift; dazu verfügt das Hubelement 7 an seinem unteren Ende über Rastelemente 11, die in Öffnungen in der Nut 10 eingreifen.

Die Figur 3 zeigt eine weitere Variante entsprechend den Figuren 1 und 2, wobei das Hubelement 7 hier Z-artig ausgebildet ist, und die auslaufenden Schenkel 12 des Z in Rastschlitze 13 greifen. Eine andere Variante zeigt Figur 4, wobei hier die Feder 7.1 quasi dreieckförmig ausgebildet ist, und eine Seite mit Rastelementen 11 versehen ist, die wiederum in die Auflagefläche 6 des Auflagetellers 4 einrasten. Figur 5 zeigt eine weitere Variante, die sich dadurch auszeichnet, dass das Hubelement im Wesentlichen W-förmig ausgebildet ist, wobei die einzelnen Schenkel des W durch Öffnungen 14 in der Auflagefläche 6 hindurchragen und die Oberfläche des Stützkörpers 9 die Polsterauflage 2 federnd abstützen.

Figur 6 zeigt eine weitere Variante, wobei insbesondere das Hubele ment 7 aus der Auflagefläche 6 herausgearbeitet bzw. ausgeformt ist und in Form einer Überwölbung über der Auflagefläche 6 steht. Um einen progressiver Federweg zu gewährleisten sind in der Überwölbung Einformungen 15 vorgesehen, die eine Nachgiebigkeit der Überwölbung ermöglichen. Die Figur 7 zeigt nochmals eine Variante, bei der das Hubelements 7 mit zusätzlicher Feder 7.1 so ausgebildet ist, dass diese mit dem Federkörper 5 des Auflagetellers 4 zusammenwirkt.

Die Figuren 8a und 8b zeigen eine Ausbildung eines Lagerelements 20 für Sitz- oder Liegeflächen mit auf einer (nicht näher dargestellten) Unterlage abstützbarem Federkörper 21, der eine Basisplatte 22 mit einer (hier als Langloch dargestellten) Befestigungsöffnung 22.1 zum Festlegen auf der Unterlage 3 (Fign. 1-7) aufweist (wobei selbstverständlich ist, dass auch jede andere Befestigung der Basisplatte auf der Unterlage möglich ist). Von dieser Basisplatte 22 gehen Federarme 23 aus, deren freie Enden 24 mit dem Auflageteller zusammenwirken, und die über Wellfedern 23.1 mit den Federarmen 23 verbunden sind, um deren Auswärtsbewegung beim Niederdrücken auffangen zu können.

Die freien Enden 24 der Federarme 23 tragen den Auflageteller 25 mit seinen Randbereichen 25.1 und demgegenüber eingenommenen Zentralbereich 25.2. Dazu weisen diese freien Enden 24 Öffnungen auf, die an die Innenseite des Auflagetellers 25 angeformte Verbinder 26 aufnehmen. Um solche Lagerelemente 20 auch so ausbilden zu können, dass (hier nicht dargestellte) Seitenholme des Rahmens übergriffen werden, sind an zwei einander gegenüberliegenden Seiten weitere, nach innen versetzte Verbinder 26' angeordnet, die mit entsprechenden (hierfür nicht besonders dargestellten) Federkörpern so zusammenwirken, dass ein Teil des Auflagetellers 25 entweder rechts oder links überstehend, den Seitenholm übergreift.

Der in seinen Einzelheiten in den Figuren 9a, 9b und 10 besonders herausgestellte Auflageteller 25 ist weiter mit Hinterlüftungsöffnungen 27 und 27.1 versehen. Zwei weitere Öffnungen 28 sind einander gegenüberliegend angeordnet und länglich-schlitzförmig ausgebildet. Unter dem Auflageteller 25 ist das Hubelement 30 angeordnet, dessen Grundplatte bzw. Feder 32 von an der Unterseite des Auflagetellers 25 vorgesehenen seitlichen Winkelleisten 29 mit hakenförmigem Querschnitt gehalten ist. Diese Winkelleisten 29 sind dabei so ausgebildet und wirken so mit der Grundplatte bzw. der Feder 32 des Hubelements 30 zusammen, dass dieses mittels Einklipsen an der Unterseite des Auflagetellers 25 befestigt werden kann. Dazu weist die Grundplatte bzw. die Feder 32 (nicht näher bezeichnete) seitliche Ausnehmungen auf, die von den hakenförmigen Winkelleisten 29 übergriffen werden. Die seitlichen Federarme 32.1 bilden Blattfedern, deren freie Enden mit den Stützkörpern 33 versehen sind, die als paarig angeordnete Hubelemente 30.1 und 30.2 durch länglich-schlitzförmige Öffnungen 28 im Auflageteller 25 hindurchgreifen.

Bei belasteter Polsterauflage sind die Oberflächen dieser Stützkörper 33 niedergedrückt, wobei die Seitenarme 32.1 der Federn 32 ausgelenkt und somit gespannt sind. Nach Entlastung können sich diese Seitenarme 32.1 der Feder 32 entspannen und die Stützkörper 33 hochdrücken, die ihrerseits mit ihrer Oberfläche die Unterseite der Polsterauflage stützend, diese hierbei anheben und somit zur Verbesserung der Hinterlüftung Sorge tragen.

## Patentansprüche

1. Lagerelement (1) für Sitz- oder Liegeflächen (2) mit Fußteil (5.1) und Auflageteller (4) sowie einem Federelement (5) zwischen beiden, wobei mehrere derartiger Lagerelemente (1) mit ihren Fußteilen (5.1) insbesondere in regelmäßigen Reihen auf einer Unterlage (3) angeordnet und auf dieser abgestützt sind und mit ihren Auflagetellern (4) mindestens einen Teil der Sitz- oder Liegefläche überdeckend eine Auflagefläche (6) für eine Polsterauflage (2), beispielsweise für eine Matratze, bilden, und wobei die Auflageteller (4) derart ausgebildet sind, dass bei Belastung die Polsterauflage (2) auf den Auflagetellern (4) aufliegt und bei Entlastung über deren Auflagefläche (6; 25.1) angehoben ist, **dadurch gekennzeichnet, dass** der Auflageteller (4) mindestens ein als separates Kunststoff-Spritzgussteil ausgebildetes Hubelement (7; 30) mit einer mit diesem zusammenwirkender Feder (7.1; 32) aufweist, durch die das belastete Hubelement (7; 30) auf oder in dem Auflageteller (4; 25) liegend, bei Entlastung über dessen Auflagefläche (6; 25.1) angehoben wird, um im Zusammenwirken mit der Polsterauflage (2) diese bei Entlastung von der Auflagefläche (6) des Auflagetellers (4) des Lagerelementes (1) abzuheben.

2. Lagerelement nach Anspruch 1, **dadurch gekennzeichnet, dass** das Hubelement (7; 30) einen Stützkörper (9; 30.1, 30.2) aufweist, dessen mit der Polsterauflage (2) zusammenwirkende Oberfläche (33) im Flächeninhalt wesentlich geringer ist als die Auflagefläche (6) des Auflagetellers (4).

3. Lagerelement nach Anspruch 1 oder 2, **dadurch gekennzeichnet, dass** das Hubelement (7; 30) in die Auflagefläche (6) des Auflagetellers (4) integriert, sich brückenartig über die Auflagefläche (6) des Auflagetellers (4) erstreckt, um sich nach Entlastung mit der Oberfläche seines Stützkörpers (9; 33) über die Auflagefläche (6) des Auflagetellers (4) zu erheben.

4. Lagerelement nach einem der Ansprüche 1 bis 3, **dadurch gekennzeichnet, dass** das Hubelement (7; 30) von der mit zumindest einer Ein- oder Ausnehmung (14; 28) versehenen Auflagefläche (6) des Auflagetellers (4) aufgenommen ist.

5. Lagerelement nach Anspruch 4, **dadurch gekennzeichnet, dass** die Ein- oder Ausnehmung (14; 28) des Auflagetellers (4) mit Rastmitteln zur Verrastung des Hubelements (7; 30) am Auflageteller (4) versehen ist.

6. Lagerelement nach einem der Ansprüche 1 bis 5, **dadurch gekennzeichnet, dass** das Hubelement (7; 30) mit dem Federelement (5) des Auflagetellers (4) zusammenwirkt.

7. Lagerelement nach einem der Ansprüche 1 bis 6, **dadurch gekennzeichnet, dass** die Feder (7.1; 32) für das Hubelement (7; 30) als Blattfeder, als Knickarmfeder oder als Balgenfeder ausgebildet ist.

8. Lagerelement nach einem der Ansprüche 1 bis 7, **dadurch gekennzeichnet, dass** die Hubelemente (7; 30) paarweise angeordnet sind, vorzugsweise spiegelsymmetrisch zur Mitte des Auflagetellers (4).

9. Lagerelement nach Anspruch 8, **dadurch gekennzeichnet, dass** als Hubelement (30) ein Hubelement-Paar mit den beiden Hubelementen (30.1, 30.2) vorgesehen ist, das mit einer als Blattfeder ausgebildeten Feder (32) zusammenwirkt, die mittig gegen den Auflageteller (4) abgestützt ist und deren äußere, paarig ausgebildeten Federarme (32.1) mit den beiden Hubelementen (30.1; 30.2) des paarig ausgebildeten Hubelements zusammenwirken.

## Claims

1. Supporting element (1) for sitting or lying surfaces (2) having a foot part (5.1) and support plate (4) as well as a spring element (5) therebetween, wherein several such supporting elements (1) are arranged with their foot parts (5.1) in particular in regular rows on a base (3) and supported on said base (3) and form with their support plates (4), while covering at least part of the sitting or lying surface, a support surface (6) for an upholstery support (2), for example for a mattress, and wherein the support plates (4) are designed such that, when loaded, the upholstery support (2) rests on the support plates (4) and, when the load is removed, is raised above the support surface (6; 25.1) of said support plates (4). **characterised in that** the support plate (4) has at least one lifting element (7; 30) which is formed as a separate plastic injection-moulded part having a spring (7.1; 32) which interacts with said lifting element (7; 30), by means of which spring (7.1; 32) the loaded lifting element (7; 30) which lies on or in the support plate (4; 25) is raised, when the load is removed, above the support surface (6; 25.1) thereof, in order to raise said upholstery support (2), interacting with the upholstery support (2), when the load is removed, from the support surface (6) of the support plate (4) of the supporting element (1).

2. Supporting element as claimed in Claim 1, **characterised in that** the lifting element (7; 30) has a support body (9; 30.1, 30.2) with a surface (33) which interacts with the upholstery support (2) that is substantially smaller in area than the support surface (6) of the support plate (4).

3. Supporting element as claimed in Claim 1 or 2, **characterised in that** the lifting element (7; 30) integrated into the support surface (6) of the support plate (4) extends in the manner of a bridge over the support surface (6) of the support plate (4), in order, following removal of the load, to raise with the surface of its support body (9: 33) above the support surface (6) of the support plate (4).

4. Supporting element as claimed in any one of Claims 1 to 3, **characterised in that** the lifting element (7; 30) is received by the support surface (6) of the support plate (4). which is provided with at least one detent or indent (14: 28).

5. Supporting element as claimed in Claim 4, **characterised in that** the detent or indent (14; 28) of the support plate (4) is provided with latching means for locking the lifting element (7; 30) on the support plate (4).

6. Supporting element as claimed in any one of Claims 1 to 5, **characterised in that** the lifting element (7; 30) interacts with the spring element (5) of the support plate (4).

7. Supporting element as claimed in any one of Claims 1 to 6, **characterised in that** the spring (7.1; 32) for the lifting element (7; 30) is formed as a leaf spring, a knuckled arm spring or a bellows spring.

8. Supporting element as claimed in any one of Claims 1 to 7, **characterised in that** the lifting elements (7; 30) are arranged in pairs, preferably mirror symmetrically to the centre of the support plate (4).

9. Supporting element as claimed in Claim 8, **characterised in that** a pair of lifting elements with the two lifting elements (30.1; 30.2) is provided as the lifting element (30), which interacts with a spring (32) formed as a leaf spring which is supported centrally against the support plate (4) and has outer spring arms (32.1) which are configured as a pair and which interact with the two lifting elements (30.1; 30.2) of the lifting element configured as a pair.

## Revendications

1. Elément de support (1) pour des surfaces d'assise ou d'allongement (2) comportant une partie formant pied (5.1) et un plateau d'appui (4) ainsi qu'un élément de ressort (5) disposé entre les deux parties, dans lequel plusieurs éléments de support de ce type (1) sont disposés avec leurs parties formant pied (5.1) notamment selon des rangées régulières sur un support (3) et prennent appui sur ce dernier et forment avec leurs plateaux d'appui (4), en recouvrant au moins une partie de la surface d'assise ou d'allongement, une surface d'appui (6) pour un élément de rembourrage (2), par exemple pour un matelas, et dans lequel les plateaux d'appui (4) sont agencés de telle sorte que, lors de l'application d'une charge, l'élément de rembourrage (2) s'applique sur les plateaux d'appui (4) et, lors de la suppression de la charge, est soulevé au-dessus de sa surface d'appui (6; 25.1), **caractérisé en ce que** le plateau d'appui (4) possède au moins un élément de levage (7; 30) agencé sous la forme d'une pièce en matière plastique séparée coulée par injection et comportant un ressort (7.1; 32) qui coopère avec cet élément de levage et au moyen duquel l'élément de levage chargé (7; 30) qui est allongé sur ou dans le plateau d'appui (4; 25) est soulevé, lors de la suppression de la charge, au-dessus de sa surface d'appui (6; 25.1) afin de soulever, en coopération avec l'élément de rembourrage (2), ce dernier à partir de la surface d'application (6) du plateau d'appui (4) de l'élément de support (1) lorsque la charge est supprimée.

2. Elément de support selon la revendication 1, **caractérisé en ce que** l'élément de levage (7; 30) possède un corps d'appui (9; 30.1, 30.2), dont la surface (33), qui coopère avec l'élément de rembourrage (2), est nettement inférieure, du point de vue étendue, à la surface d'appui (6) du plateau d'appui (4).

3. Elément de support selon la revendication 1 ou 2, **caractérisé en ce que** l'élément de levage (7; 30) est intégré dans la surface d'appui (6) du plateau d'appui (4), s'étend en forme d'étrier au-dessus de la surface d'appui (6) du plateau d'appui (4) de manière à se soulever, après suppression de la charge, avec la surface de son corps d'appui (9; 33) au-dessus de la surface d'appui (6) du plateau d'appui (4).

4. Elément de support selon l'une des revendications 1 à 3, **caractérisé en ce que** l'élément de levage (7; 30) est logé dans la surface d'appui (6) du plateau d'appui (4) qui est pourvue d'au moins une cavité ou d'un évidement (14; 28).

5. Elément de support selon la revendication 4, **caractérisé en ce que** la cavité ou l'évidement (14 ; 28) du plateau d'appui (4) est pourvu(e) de moyens d'encliquetage pour encliqueter l'élément de levage (7; 30) sur le plateau d'appui (4).

6. Elément de support selon l'une des revendications 1 à 5, **caractérisé en ce que** l'élément de levage (7; 30) coopère avec l'élément de ressort (5) du plateau d'appui (4).

7. Elément de support selon l'une des revendications 1 à 6, **caractérisé en ce que** le ressort (7.1; 32) pour l'élément de levage (7; 30) est agencé sous la forme d'un ressort à lame, d'un ressort à branches coudées ou d'un ressort à soufflet.

8. Elément de support selon l'une des revendications 1 à 7, **caractérisé en ce que** les éléments de levage (7; 30) sont disposés par couples, de préférence symétriquement par rapport au centre du plateau d'appui (4) .

9. Elément de support selon la revendication 8, **caractérisé en ce qu'**il est prévu comme élément de levage (30) une paire d'éléments de levage comportant les deux éléments de levage (30.1, 30.2) et qui coopère avec un ressort (32) agencé sous la forme d'un ressort à lame qui est supporté en son milieu par le plateau d'appui (4) et dont les bras extérieurs (32.1) formés par couples coopèrent avec les deux éléments de levage (30.1, 30.2) de l'élément de levage réalisé sous la forme d'une paire d'éléments.
